# FASCICULE DE BREVET EUROPEEN

(11) **EP 0 057 643 B1**
(45) Date de publication et mention de la délivrance du brevet: **04.07.1984**
(21) Numéro de dépôt: 82400166.3
(22) Date de dépôt: 29.01.1982
(51) Int. Cl.: F22B 1/06, F28D 7/00, F28F 9/02

(54) **Dispositif de protection de la plaque tubulaire à l'extrémité chaude d'un échangeur de chaleur vertical**
Schutzeinrichtung für die Rohrplatte an der heissen Seite eines vertikaler Wärmetauschers
Tube sheet protection device at the hot extremity of a vertical heat exchanger

(30) Priorité: 02.02.1981 FR 8101954
(43) Date de publication de la demande: 11.08.1982
(73) Titulaire: COMMISSARIAT A L'ENERGIE ATOMIQUE Etablissement de Caractère Scientifique Technique et Industriel, 75015 Paris (FR); STEIN INDUSTRIE Société anonyme dite:, F-78141 Velizy-Villacoublay (FR)
(72) Inventeur: Pouderoux, Pierre, F-92360 Meudon la Forêt (FR); Salon, Guy, 78150 Le Chesnay Parly II (FR); Nguyen-Thanh, Thong, F-78720 Cernay-la-Ville (FR)
(74) Mandataire: Mongrédien, André

## Description

La présente invention concerne un échangeur de chaleur dont l'extrémité chaude est munie d'un dispositif de protection de la plaque à tubes. De façon plus précise, l'invention se rapporte à un échangeur de chaleur comprenant une virole externe fermée à ses extrémités chaude et froide par deux plaques à tubes, un faisceau de tubes raccordé aux plaques à tubes pour déboucher dans des collecteurs d'entrée et de sortie d'un fluide tel que de l'eau circulant à l'intérieur des tubes, des tubulures d'entrée et de sortie d'un liquide, tel qu'un métal liquide alcalin, circulant dans ladite virole et autour des tubes, et un dispositif de protection de la plaque à tubes adjacente au collecteur de sortie, ce dispositif comprenant deux plaques sensiblement parallèles à la plaque à tubes et des passages traversant lesdites plaques. Un tel échangeur est connu du document DE-A-2 713 668.

On sait que de tels échangeurs, tels que ceux faisant partie d'une installation de production d'énergie électrique à partir d'un réacteur nucléaire à neutrons rapides, dans lesquels le métal alcalin est généralement le sodium, comportent une extrémité chaude à une température notablement supérieure à 500 °C, le sodium étant à 525 °C environ, l'eau sortant de la plaque à tubes vers 495 °C sous une pression de l'ordre de 200 bars. Celle-ci doit donc être très épaisse, et présente une inertie thermique importante, ce qui entraîne des contraintes thermiques élevées lors des mises en fonctionnement, arrêts ou changements d'allure de l'installation. Il serait avantageux de constituer une telle plaque en un acier ferritique à 2,25 % de chrome et 1 % de molybdène, moins coûteux que les aciers austénitiques, mais un tel acier ferritique subit une décarburation au contact du sodium chaud dès que la température de ce dernier dépasse notablement 500 °C. On ne peut d'autre part réduire la température de l'extrémité chaude de l'échangeur sans réduire notablement le rendement de l'installation.

La présente invention a pour but de remédier à ces inconvénients, et de procurer un dispositif de protection de la plaque à tubes à l'extrémité chaude de l'échangeur, ce qui réduit la température du métal alcalin liquide venant au contact direct de celle-ci, sans cependant réduire la température de la vapeur surchauffée parvenant à la plaque à tubes, ce qui réduit les contraintes thermiques dans celle-ci lors des changements de régime de l'installation, et qui assure cependant une circulation de métal alcalin autour des tétines de jonction des tubes avec la plaque à tubes. Elle a encore pour but de permettre de constituer la plaque à tubes en un acier ferritique à teneur en chrome relativement faible, et d'assurer un balayage des soudures des tubes sur les tétines de jonction par le métal alcalin en circulation, ce qui facilite la détection de fuites éventuelles.

A cet effet, l'échangeur de chaleur selon l'invention est caractérisé en ce que lesdites plaques sont réunies par une virole de façon à définir une première zone remplie dudit liquide à l'état statique formant écran thermique, lesdits passages traversant ladite zone d'une plaque à l'autre et le dispositif de protection comprenant en outre des moyens pour créer une dépression dans un espace défini entre la plaque à tubes et la plaque la plus proche de celle-ci, afin d'assurer une circulation dudit liquide vers la plaque à tubes à l'intérieur desdits passages.

Il répond en outre de préférence à au moins l'une des caractéristiques suivantes :
- les passages sont des passages annulaires définis entre les tubes dudit faisceau et des fourreaux à l'intérieur desquels les tubes traversent lesdites plaques ;
- l'espace défini entre la première plaque et la plaque à tubes communique avec une zone annulaire entourant la première zone et lesdits moyens pour créer une dépression comprennent des tubes par lesquels ladite zone annulaire communique avec une seconde zone annulaire reliée par des orifices à une zone entourant les tubes du faisceau en aval de la plaque à tubes ;
- il comporte en outre au moins une plaque intermédiaire disposée entre lesdites plaques parallèles parallèlement à celles-ci ;
- la deuxième plaque est raccordée à la virole externe par une virole cylindrique munie de trous de remplissage et de vidange permettant audit liquide d'entrer lors du remplissage et de sortir lors de la vidange de l'échangeur.

On décrira maintenant, à titre d'exemple, non limitatif, un mode de réalisation particulier de l'invention, en se référant aux dessins annexés dans lesquels :
la figure 1 est une vue en coupe longitudinale schématique d'un échangeur de chaleur vertical entre de l'eau à vaporiser et surchauffer et du sodium liquide chaud, cet échangeur comportant conformément à l'invention un dispositif de protection de la plaque à tubes supérieure chaude ;
la figure 2 est une vue en coupe longitudinale à plus grande échelle, selon la ligne II-II de la figure 3, montrant la partie supérieure de l'échangeur de la figure 1 ;
la figure 3 est une vue en coupe transversale selon la ligne III-III de la figure 2 ;
la figure 4 représente à plus grande échelle le détail IV de la figure 2, concernant la jonction entre un tube de l'échangeur et sa tétine de liaison avec la plaque à tubes ; et,
la figure 5 est une vue en coupe longitudinale à plus grande échelle de la partie gauche du dispositif de protection de la plaque à tubes.

On voit sur la figure 1 que l'échangeur comporte une virole externe 1, à axe vertical, fermée à ses extrémités supérieure et inférieure par des plaques à tubes 2, 2' auxquelles se raccordent les tubes tels que 4 d'un faisceau de tubes droits disposé à l'intérieur de la virole 1. Ces tubes débouchent respectivement, à la partie inférieure de l'échangeur, dans un collecteur d'entrée 3' de l'eau du circuit secondaire et à sa partie supérieure, dans un collecteur de sortie 3 de l'eau vaporisée. L'eau à vaporiser circule donc de bas en haut à l'intérieur des tubes 4 entre les collecteurs 3' et 3.

Le métal liquide (généralement du sodium) circulant dans le circuit primaire de l'échangeur se déplace à contre-courant par rapport à l'eau du circuit secondaire, c'est-à-dire de haut en bas, à l'intérieur de la virole 1 et autour des tubes 4, entre une tubulure d'entrée 6 et une tubulure de sortie 6'.

La zone la plus chaude de l'échangeur est donc sa partie supérieure dans laquelle pénètre le métal liquide, et on décrira maintenant cette partie plus en détail en se référant à la figure 2.

On voit tout d'abord sur la figure 2 que la partie supérieure du faisceau de tubes 4 est entourée d'une virole interne mince 5 au niveau de la tubulure d'entrée 6 du sodium liquide chaud. La virole 5 est raccordée à la virole externe 1 au-dessous de la tubulure 6 et son extrémité supérieure se termine à proximité du dispositif de protection selon l'invention, de telle sorte que le sodium liquide chaud remonte par zone annulaire 6A définie entre les viroles 1 et 5, avant de redescendre dans la zone 6B interne à la virole 5, autour des tubes 4 du faisceau, à contre-courant de l'eau circulant dans ces tubes.

Conformément à l'invention, le dispositif de protection de la plaque à tubes 2, dont une partie est visible à plus grande échelle sur la figure 5, comporte une première plaque plane 7 parallèle à la plaque à tubes 2 ou, en d'autres termes, perpendiculaire à l'axe de l'échangeur, et située au-dessus de l'extrémité supérieure de la virole interne 5. La plaque 7 est fixée par sa périphérie à la virole externe 1 par l'intermédiaire d'une virole cylindrique 7A munie d'un rebord inférieur soudé à la paroi interne de la virole externe.

Le dispositif de protection selon l'invention comprend de plus une seconde plaque plane 8 parallèle à la première plaque 7 et disposée au-dessus de celle-ci, à proximité de la face inférieure de la plaque à tubes 2 par laquelle pénètrent les tubes 4.

Bien que de dimension inférieure à celle de la plaque 7, la plaque 8 s'étend sur toute la surface de la plaque à tubes 2. Les plaques 7 et 8 sont reliées au niveau de la périphérie de la plaque 8, par une virole cylindrique mince 9 soudée à ces plaques. La zone 13A ainsi définie entre les plaques 7 et 8 et la virole 9 est remplie de sodium pratiquement statique jouant le rôle d'écran thermique entre le sodium chaud admis par la tubulure 6 et la plaque à tubes 2.

Afin de limiter encore les courants de convexion du sodium liquide présent dans la zone 13A, on dispose de préférence, à mi-distance entre les plaques 7 et 8, une plaque intermédiaire plane 10 de même dimension que la plaque 8 et soudée à la virole 9. Le rôle d'écran thermique du sodium contenu dans la zone 13A se trouve ainsi amélioré.

Compte tenu de l'épaisseur relativement faible de la virole 9, on prévoit de compléter la solidari- sation des plaques au moyen d'entretoises 11 soudées sur ces plaques.

Les tubes 4 du faisceau de tubes traversent les plaques 7, 10 et 8 à l'intérieur de fourreaux 12 soudés sur la plaque 7 et traversant les plaques 10 et 8. Les fourreaux 12 définissent avec les tubes 4 des passages annulaires par lesquels le sodium liquide chaud peut circuler vers le haut de la zone 6B de l'échangeur située en dessous de la plaque 7, jusqu'à la plaque à tubes 2 et la zone annulaire 13 délimitée autour de la zone 13A et séparée du reste de l'échangeur par la virole 7A. De façon plus précise, et comme l'illustre la figure 4, les passages annulaires définis entre les fourreaux 12 et les tubes 4 débouchent au-dessus de la zone 13A formant écran thermique à proximité des tétines 20 de la plaque à tubes sur lesquelles sont soudés les tubes. Il est à noter que cette structure se retrouve sur toute l'étendue de la plaque à tubes 2, de sorte que la circulation ascendante de sodium liquide chaud a pour effet d'assurer un balayage efficace des soudures des tubes sur les tétines 20. De plus, le sodium liquide se refroidit lors de son passage dans les fourreaux 12, par échange thermique avec l'eau circulant dans les tubes de sorte qu'il parvient au niveau de ces soudures à une température sensiblement inférieure à celle qu'il avait lors de son entrée dans l'échangeur.

La circulation ascendante du sodium liquide dans les passages définis entre les tubes 4 et les fourreaux 12 est obtenue en créant une dépression dans la zone 13, par rapport à la pression régnant dans la zone de circulation de sodium en dessous de la plaque 7. A cet effet, la zone 13 est reliée à une zone annulaire 18 par une série de tubes verticaux 16, traversant la zone 6A entre les viroles 1 et 5. Comme le montre la figure 3, les tubes 16 sont soudés sur des pattes 17 fixées sur la virole interne 5. La zone 18 est située en dessous de la zone 6A et séparée de celle-ci par une cloison 19, et elle communique avec une partie 22 de la zone 6B interne à la virole 5 par des orifices 21 formés dans cette dernière, à proximité de la jonction de son extrémité inférieure avec la virole externe 1. La partie 22 de la zone 6B est située en aval de la partie située immédiatement en dessous de la plaque 7, de sorte que la pression du sodium liquide y est plus faible, du fait de la perte de charge.

Le remplissage et la vidange des zones 13 et 13A sont réalisés tout d'abord au moyen de trous 7B formés dans le rebord de la virole 7A soudé à la virole externe 1 et permettant au sodium liquide d'entrer lors du remplissage, de sortir lors de la vidange, tout en empêchant pratiquement toute circulation notable durant le fonctionnement de l'échangeur. De plus, la virole 9 comporte à sa partie inférieure des orifices 9A, et il existe un jeu 8A entre les fourreaux 12 et la plaque 8. Ces dernières dispositions permettent le remplissage et la vidange du sodium de la zone 13A formant écran thermique.

De la manière habituelle, la zone annulaire 13 entourant l'extrémité de la plaque tubulaire est reliée par une tubulure 14 à une réserve d'argon. Un tore perforé 15 de prélèvement de sodium pour analyse est relié par une tubulure 15A à un appareil d'analyse (non représenté), destiné à détecter les fuites éventuelles des soudures des tubes 4 sur les tétines 20.

A titre d'exemple, alors que le sodium liquide chaud pénètre dans l'échangeur à une température d'environ 525 °C, le dispositif de protection qui vient d'être décrit ramène la température du sodium liquide au contact direct de la plaque tubulaire à environ 500 °C. Ceci permet d'employer des plaques tubulaires en acier ferritique, à 2,25 % de chrome et 1 % de molybdène, au lieu d'acier austénitique, tout en évitant la décarburation de l'acier ferritique par le sodium chaud, qui serait notable à 525 °C. Par ailleurs, le dispositif de protection par les plaques minces parallèles protège la plaque tubulaire contre les chocs thermiques résultant de régimes transitoires de fonctionnement, et permet de lui assigner un taux de travail admissible plus élevé que si elle était directement au contact du sodium chaud à 525 °C, notamment en ce qui concerne les tétines 20.

D'autre part, la circulation de sodium assurée par la dépression créée dans la zone annulaire entourant la plaque tubulaire permet d'assurer un balayage efficace des soudures des tubes du faisceau aux tétines de la plaque tubulaire, et par suite une détection très rapide de toute fuite de ces soudures.

Bien que le dispositif de protection qui vient d'être décrit en référence aux figures du dessin paraisse la forme de réalisation préférable de _{.}l'invention, on comprendra que diverses modifications peuvent lui être apportées sans sortir du cadre de l'invention, certains de ses organes pouvant être remplacés par d'autres qui joueraient un rôle technique analogue.

De plus, l'invention a été décrite sur un échangeur de chaleur dont le fluide chauffant est du sodium liquide et le fluide chauffé de l'eau, mais on comprend qu'elle se rapporte en particulier aux générateurs de vapeur chauffés par métaux liquides et, de façon plus générale, aux échangeurs de chaleur à sorties de tubes par plaques à tubes, viroles ou collecteurs.

## Revendications

1. Echangeur de chaleur comprenant une virole externe (1) fermée à ses extrémités chaude et froide par deux plaques à tubes (2, 2'), un faisceau de tubes (4) raccordé aux plaques à tubes (2, 2') pour déboucher dans des collecteurs d'entrée (3') et de sortie (3) d'un fluide circulant à l'intérieur des tubes, des tubulures d'entrée (6) et de sortie (6') d'un liquide circulant dans ladite virole et autour des tubes, et un dispositif de protection de la plaque à tubes (2) adjacente au collecteur de sortie (3), ce dispositif comprenant deux plaques (7, 8) sensiblement parallèles à la plaque à tube (2) et des passages traversant lesdites plaques, caractérisé en ce que lesdites plaques (7, 8) sont réunies par une virole (9) de façon à définir une première zone (13A) remplie dudit liquide à l'état statique formant écran thermique, lesdits passages traversant ladite zone d'une plaque à l'autre et le dispositif de protection comprenant en outre des moyens (16, 18, 21) pour créer une dépression dans un espace défini entre la plaque à tubes (2) et la plaque (8) la plus proche de celle-ci, afin d'assurer une circulation dudit liquide vers la plaque à tubes à l'intérieur desdits passages.

2. Echangeur selon la revendication 1, caractérisé en ce que lesdits passages sont des passages annulaires définis entre les tubes (4) dudit faisceau et des fourreaux (12) à l'intérieur desquels les tubes traversent lesdites plaques (7, 8).

3. Echangeur selon l'une quelconque des revendications 1 et 2, caractérisé en ce que ledit espace communique avec une zone annulaire (13) entourant la première zone (13A) et en ce que lesdits moyens pour créer une dépression comprennent des tubes (16) par lesquels ladite zone annulaire (13) communique avec une seconde zone annulaire (18) reliée par des orifices (21) à une zone (22) entourant les tubes du faisceau en aval de la plaque à tubes (2).

4. Echangeur selon l'une quelconque des revendications 1 à 3, caractérisé en ce qu'il comporte en outre au moins une plaque intermédiaire (10) disposée entre lesdites plaques parallèles (7, 8) parallèlement à celles-ci.

5. Dispositif selon l'une quelconque des revendications 1 à 4, caractérisé en ce que la plaque (7) la plus éloignée de la plaque à tubes (2) est raccordée à la virole externe (1) par une virole cylindrique (7A) munie de trous de remplissage et de vidange (7B) permettant audit liquide d'entrer lors du remplissage et de sortir lors de la vidange de l'échangeur.

## Claims

1. Heat exchanger comprising an external shell (1) whose hot and cold ends are closed by respective tube plates (2, 2'), a bundle of tubes (4) connected to the tube plates (2, 2') and opening into inlet (3') and outlet manifolds (3) for a fluid circulating in the interior of the tubes, inlet (6) and outlet conduits (6') for a liquid circulating inside said shell and around said tubes, and protection means for the tube plate (2) adjacent the outlet manifold (3), said means comprising two plates (7, 8) substantially parallel to the tube plate (2), and passages traversing said plates, characterized in that said plates (7, 8) are linked by a shell (9) whereby to define a first zone (13A) filled by said liquid in a static state, constituting a heat shield, said passages traversing said zone from one plate to the other, and the protection means additionally comprising means (16, 18, 21) for providing a reduced pressure in a space defined between the tube plate (2) and the plate (8) nearest thereto, whereby to produce a circulation of said liquid internally of said passages towards the tube plate.

2. Exchanger according to Claim 1, characterized in that said passages are annular passages defined between the tubes (4) of said bundle, and sleeves (12) within which the tubes traverse said plates (7, 8).

3. Exchanger according to either of Claims 1 and 2, characterized in that said space communicates with an annular zone (13) surrounding the first zone (13A), and in that said means providing reduced pressure comprise tubes (16), by means of which said annular zone (13) communicates with a second annular zone (18) connected by orifices (21) to a zone (22) surrounding the tubes of the bundle downstream of the tube plate (2).

4. Exchanger according to any one of Claims 1 to 3, characterized in that it additionally comprises at least one intermediate plate (10) located between and parallel to said parallel plates (7, 8).

5. Exchanger according to any one of Claims 1 to 4, characterized in that the plate (7) furthest from the tube plate (2) is connected to the outer shell (1) by a cylindrical shell (7A) having fil- ling/emptying ports (7b) enabling the said liquid to enter during filling and leave during emptying of the exchanger.

## Patentansprüche

1. Wärmetauscher, mit einem äußeren Mantel (1), der an seinem kalten und seinem heißen Ende mit zwei Rohrplatten (2, 2') geschlossen ist, veinem Rohrbündel (4), welches mit den Rohrplatten (2, 2') verbunden ist, um in den Eintrittssammler (3') und den Austrittssammler (3) für ein im Inneren der Rohre strömendes Fluid zu münden, Einlaß-(6) und Auslaßstutzen (6') für eine in dem Mantel und um die Rohre strömende Flüssigkeit, und einer Schutzvorrichtung für die Rohrplatte (2) nahe dem Austrittssammler (3) wobei diese Vorrichtung zwei im wesentlichen zu der Rohrplatte (2) parallele Platten (7, 8) und diese Platten durchquerende Durchgänge aufweist, dadurch gekennzeichnet, daß die genannten Platten (7, 8) durch einen Mantel (9) derart verbunden sind, daß ein erster Bereich (13A) festgelegt ist, der mit der Flüssigkeit gefüllt ist, die im statischen Zustand ein Wärmeschild bildet, daß die den Bereich von einer Platte zur anderen durchquer enden Durchgänge und die Schutzeinrichtung ferner Mittel (16, 18, 21) umfassen, um einen Unterdruck in einem zwischen der Rohrplatte (2) und dem dieser am nächsten gelegenen Platte (8) festgelegten Raum zu schaffen, um eine Strömung der Flüssigkeit zu der Rohrplatte im Inneren der Durchgänge sicherzustellen.

2. Wärmetauscher nach Anspruch 1, dadurch gekennzeichnet, daß die Durchgänge ringförmige Durchgänge sind, die zwischen den Rohren (4) des Bündels und Hülsen (12) festgelegt sind, in deren Innerem die Rohre die genannten Platten (7, 8) durchqueren.

3. Wärmetauscher nach einem der Ansprüche 1 oder 2, dadurch gekennzeichnet, daß der genannte Raum mit einer Ringzone (13) verbunden ist, die den ersten Bereich (13A) umgibt, und daß die Mittel zum Erzeugen eines Unterdruckes Rohre (16) umfassen, durch die der Ringbereich (13) mit einem zweiten Ringbereich (18) in Verbindung steht, welcher durch Öffnungen (21) mit einem Bereich (22) verbunden ist, der die Rohre des Bündels stromabwärts der Rohrplatten (2) umgibt.

4. Wärmetauscher nach irgendeinem der Ansprüche 1 bis 3, dadurch gekennzeichnet, daß dieser unter anderem wenigstens eine Zwischenplatte (10) umfaßt, die zwischen den genannten parallelen Platten (7, 8) parallel zu diesen angeordnet ist.

5. Einrichtung nach irgendeinem der Ansprüche 1 bis 4, dadurch gekennzeichnet, daß die am weitesten von der Rohrplatte (2) entfernte Platte (7) mit dem äußeren Mantel (1) über einen zylinderförmigen Mantel (7A) verbunden ist, der mit Löchern (7B) zum Füllen und Leeren versehen ist, die das Eintreten der Flüssigkeit beim Füllen und das Ausfließen beim Leeren des Wärmetauschers erlauben.
